# EUROPÄISCHE PATENTSCHRIFT

(11) **EP 0 293 332 B1**
(45) Veröffentlichungstag und Bekanntmachung des Hinweises auf die Patenterteilung: **07.08.1991**
(21) Anmeldenummer: 88810350.4
(22) Anmeldetag: 27.05.1988
(51) Int. Cl.: F23L 17/02

(54) **Schornsteinaufsatz**
Chimney cowl
Chapeau de cheminée

(30) Priorität: 27.05.1987 CH 2047/87
(43) Veröffentlichungstag der Anmeldung: 30.11.1988
(73) Patentinhaber: Basten, Maria Sibylle, CH-7206 Igis (CH)
(72) Erfinder: Basten, Gert, CH-7206 Igis (CH)
(74) Vertreter: Werffeli, Heinz R., Dipl.-Ing.ETH.

(56) Entgegenhaltungen:
- CH-A- 615 495
- DE-A- 3 237 216
- DE-U- 8 511 683
- GB-A- 12 719
- US-A- 1 346 633
- US-A- 1 406 321
- US-A- 2 188 564

## Beschreibung

Die Erfindung betrifft einen Schornsteinaufsatz mit einem Rohrstutzen, einem koaxial zu letzterem angeordneten, mindestens annähernd pyramiden-stumpfförmigen Innenmantel, der den Rohrstutzen nach oben überragt, sowie einem koaxial zu letzterem angeordneten, den Innenmantel nach oben überragenden und von diesem unter Bildung einer Ringkammer distanzierten Aussenmantel, dessen obere Austrittsöffnung von einem oberhalb dieser distanziert angeordneten Abdeckteil überdeckt ist.

Es ist bekannt, zur Vermeidung des Hineinschneiens oder -regnens in einen Kamin diesen an seiner Austrittsmündung mit einem drehbaren Schornsteinaufsatz zu versehen. Solche Aufsätze weisen jedoch den grossen Nachteil auf, dass deren drehbarer Teil infolge Verschmutzung und/oder Festfrieren des an dieser Stelle entstehenden Kondensat bezüglich seiner Drehbarkeit blockiert oder zumindest stark gehemmt wird, und die Wirkung eines solchen Schornsteinaufsatzes damit sogar kontraproduktiv werden kann.

Es ist ferner auch bekannt, oberhalb der Austrittsmündung eines Kamins einen feststehenden Abdeckteil anzuordnen. Um den Zug im Kamin möglichst nicht negativ zu beeinflussen, muss ein solcher Abdeckteil genügend weit oberhalb der Kaminmündung angeordnet sein, was den Nachteil zur Folge hat, dass es bei extremen Windverhältnissen doch noch in den Kamin hineinregnen oder -schneien kann.

Aufgabe der vorliegenden Erfindung ist die Schaffung eines Schornsteinaufsatzes mittels dem auch bei extremen Windverhältnissen auf einfache und sichere Weise ein Hineinregnen oder -schneien in den Kamin vermieden werden kann.

Diese Aufgabe wird bei einem Schornsteinaufsatz der eingangs genannten Art erfindungsgemäss dadurch gelöst, dass im Innern des Oberteils des Aussenmantels ein diesen nach oben überragender koaxial zur Aufsatzlängsachse angeordneter und längs dieser sich erstreckender rohrförmiger Strömungsführungsteil angeordnet ist, dessen untere Eintrittsöffnung in achsialer Richtung des Aufsatzes gesehen die obere Austrittsöffnung des Innenmantels in seitlicher Richtung überragt, und dessen obere Austrittsöffnung von der Unterseite des Abdeckteiles distanziert ist.

Dabei ist es zweckmässig, wenn der Strömungsführungsteil eine zylindrische Form aufweist, wobei der Querschnitt des zylindrischen Teiles mindestens annähernd flächengleich mit dem Querschnitt des Rohrstutzens und dessen unterer Eintrittsteil nach aussen erweitert ist.

Der untere erweiterte Eintrittsteil zwingt wegen seiner grösseren Eintrittsfläche die aus dem Rohrstutzen aufsteigenden Abgase in den nachfolgenden zylindrischen oder im Querschnitt vieleckigen Strömungsführungsteil. Die untere Erweiterung bewirkt anderseits, dass von oben einschlagender Regen mit Sicherheit nicht in das Schornsteininnere gelangen und dort verdunsten und dadurch Kälte erzeugen kann, sondern nach aussen abgeleitet wird.

Mit dieser Ausbildung wird durch die dadurch bewirkte leichte Zuganfachung die Bremswirkung des Abdeckteiles wieder aufgehoben, so dass trotz Umlenkung der Abgasströmung eine Verbesserung der Ablösung der Abgasfahne vom Schornsteinkopf aus Gründen des Umwelschutzes erreicht wird.

Um den Zug im Kamin nicht negativ zu beeinflussen, ist es zweckmässig, wenn die obere Austrittsöffnung des Innenmantels mindestens annähernd flächengleich mit dem Querschnitt des Rohrstutzens ist.

Zur Erzielung möglichst stabiler Druckverhältnisse an der Schornsteinmündung selbst bei unterschiedlichsten Windanströmverhältnissen ist es vorteilhaft, wenn die Unterkante des Aussenmantels höher liegt als die Unterkante des Innenmantels und die Höhe des Aussenmantels grösser ist als die Höhe des Innenmantels. Dabei hat es sich als zweckmässig erwiesen, wenn der Aussenmantel mindestens annähernd die Form des Mantels eines Pyramidenstumpfes oder eines regulären Prismas, vorzugsweise mit acht Seitenflächen, aufweist. Dabei ist es vorteilhaft, wenn auch der Innenmantel mindestens annähernd die Form des Mantels eines Pyramidenstumpfes mit acht Seitenflächen aufweist, und es ist zweckmässig, wenn der Neigungswinkel der Seitenflächen des Innen-und des Aussenmantels mindestens annähernd gleich gross sind, wobei die Seitenkanten des Innen- sowie des Aussenmantels vorzugsweise auf jeweils korrespondierenden Durchmesserebenen liegen.

Vorteilhafte Weiterausgestaltungen der Erfindung sind Gegenstand der Ansprüche 8 bis 15.

Nachstehend wird die Erfindung anhand der Zeichnung beispielsweise erläutert. Es zeigt:

- Fig. 1: einen Längsschnitt durch eine erste beispielsweise Ausführungsform eines erfindungsgemässen Schornsteinaufsatzes;
- Fig. 2: einen Schnitt längs der Linie II-II in Figur 1; und
- Fig. 3: in kleinerem Massstab einen Längsschnitt durch eine zweite beispielsweise Ausführungsform eines erfindungsgemässen Schornsteinaufsatzes.

Wie aus den Figuren 1 und 2 ersichtlich, ist der darin dargestellte Schornsteinaufsatz mit einem in die Kaminaustrittsmündung einzuführenden Rohrstutzen 1, einem koaxial zu diesem angeordneten pyramidenstumpfförmigen Innenmantel 2, der den Rohrstutzen 1 nach oben überragt, sowie einem koaxial zu letzterem angeordneten, den Innenmantel 2 nach oben überragenden und von diesem unter Bildung einer unten und oben offenen Ringkammer 3 distanzierten Aussenmantel 4 versehen.

Die obere Austrittsöffnung 5 des Aussenmantels 4 ist von einem oberhalb dieser Öffnung 5 distanziert angeordneten, normalerweise aufklappbar angeordneten Abdeckteil 14 überdeckt.

Zur Vermeidung eines negativen Einflusses auf den Zug im Schornstein ist die Austrittsöffnung 6 des Innenmantels 2 etwa flächengleich mit dem Durchströmquerschnitt des Rohrstutzens 1.

Zur Erzielung möglichst stabiler Druckverhältnisse im Mündungsbereich des Schornsteines liegt die Unterkante 7 des Aussenmantels 4 höher als die Unterkante 8 des Innenmantels 2, und die Höhe H_{A} des Aussenmantels 4 ist grösser als die Höhe H_{I} des Innenmantels 4.

Um zu vermeiden, dass bei einer seitlichen Anströmung des Innen- und des Aussenmantels 2 bzw. 4 durch Wind die derart erzeugte Strömung sich um diese beiden Mäntel anlegt und über deren Umfang betrachtet recht unterschiedliche Druckverhältnisse bewirkt, weisen der Innen- und der Aussenmantel 2 bzw. 4 die Form des Mantels eines Pyramidenstumpfes mit acht ebenen Seitenflächen auf.

Zur Bildung weiterer die Erzeugung von Turbulenz und Strömungsabrissen fördernder Elemente ist der Innen- und der Aussenmantel 2 bzw. 4 mit längs der zwischen seinen Seitenflächen 4ₛ gebildeten Eckkanten verlaufenden, etwa 5 mm breiten Innensicken 9 versehen, die gleichzeitig in das Innere des Innen- respektive Aussenmantels 2 respektive 4 gerichtete Strömungsführungsrippen 10 bilden, deren Höhe h gegen oben zunimmt.

Die Neigungswinkel α₁ respektive α₂ der Seitenflächen des Innen- und des Aussenmantels 2 respektive 4 sind etwa gleich gross, wobei die Seitenkanten des Innen- und des Aussenmantels auf jeweils korrespondierenden Durchmesserebenen d liegen.

Ferner ist der Rohrstutzen 1 mit einer zur Auflage auf der Schornsteinkrone bestimmten Abdeck- und Tragplatte 11 verbunden, welche sich in einer senkrecht zur Aufsatzlängsachse 12 verlaufenden Ebene erstreckt. Die Unterkante 8 des Innenmantels 2 erstreckt sich bis unmittelbar oberhalb der Oberseite der Abdeck- und Tragplatte 11 hinunter.

Der Rohrstutzen 1 sowie die Abdeck- und Tragplatte 11 bestehen vorzugsweise aus einer Kupferlegierung und sind gut wärmeleitend miteinander verbunden. Ferner ist der Rohrstutzen 1 über seine oberhalb der Abdeck- und Tragplatte 11 sich erstreckende Länge auf seiner Aussenseite mit einer Wärmeisolierung 13 versehen.

Auf diese Weise wird die Abdeck- und Tragplatte 11 indirekt durch das durch den Rohrstutzen 1 hindurchströmende Rauchgas beheizt, so dass allfälliges vom Innenmantel 2 auf die Abdeck- Tragplatte 11 hinuntertropfendes Kondensat dort zum Verdunsten gebracht wird.

Um nun absolut sicher zu vermeiden, dass selbst bei extremsten Windverhältnissen kein Regen in das Kamin gelangt, wird nun auf Grund von eingehenden Strömungsuntersuchungen im Innern des Oberteiles des Aussenmantels 4 ein diesen nach oben überragender, koaxial zur Aufsatzlängsachse 12 angeordneter und längs dieser sich erstreckender zylindrischer Strömungsführungsteil 15 vorgesehen, dessen untere Eintrittsöffnung 16 nach aussen umgebördelt bzw. erweitert ist und in achsialer Richtung des Aufsatzes gesehen die obere Austrittsöffnung 6 des Innenmantels 2 überragt, so dass auf der Aussenseite des Strömungsführungsteiles 15 sich niederschlagende Flüssigkeit auf die Aussenseite des Innenmantels 2 abtropft und dadurch nicht in das Kamininnere gelangt.

Die Grösse der oberen Austrittsöffnung 5 des Aussenmantels 4 ist dabei derart bemessen, dass der Durchströmquerschnitt dieser Austrittsöffnung 5 etwa 64% grösser ist als der in der gleichen Ebene sich befindende Durchströmquerschnitt des Strömungsführungsteiles 15.

Selbstverständlich könnte das Strömungsführungsrohr 15 auch die Form eines nach unten sich erweiternden Kegelstumpfmantels oder eine andere geeignete Form aufweisen.

Eingehende Strömungsuntersuchungen haben ergeben, dass zur Erzielung möglichst optimaler konstanter Druckverhältnisse im Kamin folgende Bemessungsverhältnisse eingehalten werden sollten:

Der Radius des Innenkreises der Grundfläche 17 respektive 18 des Innen- und des Aussenmantels 2 respektive 4 sollte vorzugsweise 1,45 bis 1,55 mal so gross sein wie der Radius des Innenkreises der Deckfläche 6 respektive 5 des Innen- respektive Aussenmantels. Im dargestellten Ausführungsbeispiel beträgt der Durchmesser des Innenkreises der Grundfläche 17 des Innenmantels 2 beispielsweise 27 cm und der Durchmesser des Innenkreises der Deckfläche 6 des Innenmantels 2 beispielsweise 19,5 cm, das heisst gleichviel wie der Durchmesser des Rohrstutzens 1, der ebenfalls 19,5 cm beträgt. Die Höhe H_{I} des Innenmantels 2 beträgt 17 cm.

Der Durchmesser des zylindrischen Teiles des Strömungsführungsteiles 15 beträgt ebenfalls 19,5 cm, das heisst dieser Durchmesser ist ebenfalls identisch mit demjenigen des Rohrstutzens 1.

Die übrigen Bemessungskriterien können den Ansprüchen 10 bis 14 entnommen werden.

In Figur 3 ist ein zweites Ausführungsbeispiel mit einem Aussenmantel 4′ dargestellt, dessen horizontaler Querschnitt die Form eines regulären Prismas aufweist.

Zu dem in den Figuren 1 und 2 dargestellten ersten Ausführungsbeispiel analoge Teile sind mit den gleichen Überweisungszeichen versehen, so dass sich eine nochmalige Beschreibung dieser analogen Teile erübrigt.

Selbstverständlich kann der Innen- und/oder der Aussenmantel 2 respektive 4 beziehungsweise 4′ zusätzlich mit Öffnungen versehen sein.

## Patentansprüche

1. Schornsteinaufsatz mit einem Rohrstutzen, einem koaxial zu letzterem angeordneten, mindestens annähernd pyramiden-stumpfförmigen Innenmantel (2), der den Rohrstutzen (1) nach oben überragt, sowie einem koaxial zu letzterem angeordneten, den Innenmantel (2) nach oben überragenden und von diesem unter Bildung einer Ringkammer (3) distanzierten Aussenmantel (4), dessen obere Austrittsöffnung (5) von einem oberhalb dieser distanziert angeordneten Abdeckteil (14) überdeckt ist, dadurch gekennzeichnet, dass im Innern des Oberteils des Aussenmantels (4) ein durch dessen obere Austrittsöffnung (5) sich erstreckender, den Aussenmantel (4) nach oben überragender, koaxial zur Aufsatzlängsachse (12) angeordneter und längs dieser sich erstreckender rohrförmiger Strömungsführungsteil (15) angeordnet ist, dessen untere Eintrittsöffnung (16) in axialer Richtung des Aufsatzes gesehen die obere Austrittsöffnung (6) des Innenmantels (2) in seitlicher Richtung überragt, und dessen obere Austrittsöffnung (17) von der Unterseite des Abdeckteiles (14) distanziert ist, und wobei in der Ebene der oberen Austrittsöffnung (5) des Aussenmantels (4) betrachtet der Durchströmquerschnitt (D_{A}) der oberen Austrittsöffnung (5) des Aussenmantels (4) mindestens 40% grösser ist als der in der gleichen Ebene sich befindenden Durchströmquerschnitt (Dₛ) des Strömungsführungsteiles (15).

2. Schornsteinaufsatz nach Anspruch 1, dadurch gekennzeichnet, dass der Strömungsführungsteil (15) eine zylindrische Form aufweist, wobei der Querschnitt des zylindrischen Teiles (15′) mindestens annähernd flächengleich mit dem Querschnitt des Rohrstutzens (1) und dessen unterer Eintrittsteil (15˝) nach aussen erweitert ist.

3. Schornsteinaufsatz nach Anspruch 1 oder 2, dadurch gekennzeichnet, dass die obere Austrittsöffnung (6) des Innenmantels (2) mindestens annähernd flächengleich mit dem Querschnitt des Rohrstutzens (1) ist.

4. Schornsteinaufsatz nach einem der Ansprüche 1 bis 3, dadurch gekennzeichnet, dass die Unterkante (7) des Aussenmantels (4) höher liegt als die Unterkante (8) des Innenmantels (2), und die Höhe (H_{A}) des Aussenmantels (4) grösser ist als die Höhe (H_{I}) des Innenmantels (4).

5. Schornsteinaufsatz nach einem der Ansprüche 1 bis 4, dadurch gekennzeichnet, dass der Aussenmantel (4) mindestens annähernd die Form des Mantels eines Pyramidenstumpfes oder eines regulären Prismas, vorzugsweise mit acht Seitenflächen, aufweist.

6. Schornsteinaufsatz nach einem der Ansprüche 1 bis 5, dadurch gekennzeichnet, dass der Innenmantel (2) mindestens annähernd die Form des Mantels eines Pyramidenstumpfes mit acht Seitenflächen aufweist.

7. Schornsteinaufsatz nach den Ansprüchen 5 und 6, dadurch gekennzeichnet, dass Neigungswinkel der Seitenflächen des Innen- und des Aussenmantels (2, 4) mindestens annähernd gleich gross sind, wobei die Seitenkanten des Innen- sowie des Aussenmantels vorzugsweise auf jeweils korrespondierenden Durchmesserebenen (d) liegen.

8. Schornsteinaufsatz nach einem der Ansprüche 1 bis 7, dadurch gekennzeichnet, dass der Rohrstutzen (1) mit einer zur Auflage auf der Schornsteinkrone bestimmten Abdeck- und Tragplatte (11) verbunden ist, welche sich in einer senkrecht zur Aufsatzlängsachse (12) verlaufenden Ebene erstreckt, und dass die Unterkante (8) des Innenmantels (2) sich mindestens annähernd bis zur Oberseite der Abdeck- und Tragplatte (11) hinunter erstreckt.

9. Schornsteinaufsatz nach Anspruch 8, dadurch gekennzeichnet, dass der Rohrstutzen (1) sowie die Abdeck- und Tragplatte (11) aus Metall, vorzugsweise einer Kupferlegierung, bestehen und gut wärmeleitend miteinander verbunden sind, und dass der Rohrstutzen (1) über seine oberhalb der Abdeck- und Tragplatte (11) sich erstreckenden Länge auf seiner Aussenseite mit einer Wärmeisolierung (13) versehen ist.

10. Schornsteinaufsatz nach einem der Ansprüche 1 bis 9, dadurch gekennzeichnet, dass der Radius des Innenkreises der Grundfläche des Innen- und/oder Aussenmantels (2 respektive 4) 1,35 bis 1,65 mal, vorzugsweise 1,45 bis 1,55 mal so gross ist wie der Radius des Innenkreises der Deckfläche des Innen- respektive des Aussenmantels (2, 4).

11. Schornsteinaufsatz nach einem der Ansprüche 1 bis 10, dadurch gekennzeichnet, dass der Durchströmquerschnitt der oberen Austrittsöffnung (5) des Aussenmantels (4) 1,5 bis 1,8, vorzugsweise 1,6 bis 1,7 mal so gross ist wie der geringste Durchströmquerschnitt des Strömungsführungsteiles (15) oder der Durchströmquerschnitt des Rohrstutzens (1).

12. Schornsteinaufsatz nach einem der Ansprüche 1 bis 11, dadurch gekennzeichnet, dass der Innendurchmesser des Strömungsführungsteiles (15) 1,0 bis 1,3 mal, vorzugsweise 1,0 bis 1,1 mal, dem Innendurchmesser des Rohrstutzens (1) entspricht.

13. Schornsteinaufsatz nach einem der Ansprüche 1 bis 12, dadurch gekennzeichnet, dass die Höhe (H_{S}) des Strömungsführungsteiles (15) 0,2 bis 0,4 mal, vorzugsweise 0,25 bis 0,29 mal der Höhe (H_{A}) des Aussenmantels (4) entspricht, dass die Austrittsseite (17) des Strömungsführungsteiles (15) die Austrittsöffnung (5) des Aussenmantels (4) in achsialer Richtung um eine Distanz (a) die 0,06 bis 0,1 mal, vorzugsweise 0,07 bis 0,09 mal dem Innendurchmesser des Rohrstutzens (1) entspricht, überragt, der Abdeckteil (14) in achsialer Richtung um eine Distanz (b) die 0,22 bis 0,5 mal, vorzugsweise 0,35 bis 0,42 mal dem Innendurchmesser des Rohrstutzens (1) entspricht, oberhalb der Austrittsöffnung (5) des Aussenmantels (4) angeordnet ist, und der Abdeckteil (14) im Grundriss gesehen die Austrittsöffnung (5) des Aussenmantels (4) überragt.

14. Schornsteinaufsatz nach einem der Ansprüche 1 bis 13, dadurch gekennzeichnet, dass der Abstand (c) zwischen der unteren Eintrittsöffnung (16) des Strömungsführungsteiles (15) und der oberen Austrittsöffnung (6) des Innenmantels (2) in einem Bereich von 0,25 bis 0,5 mal, vorzugsweise in einem Bereich von 0,3 bis 0,4 mal den geringsten Innendurchmesser des Strömungsführungsteiles (15) liegt.

15. Schornsteinaufsatz nach einem der Ansprüche 1 bis 14, dadurch gekennzeichnet, dass der Innen- und/ oder der Aussenmantel (2 resp. 4) mit längs der zwischen seinen Seitenflächen (4ₛ) gebildeten Eckkanten verlaufenden, vorzugsweise mindestens 4 mm breiten Innensicken (9) versehen ist, die gleichzeitig in das Innere des Innenrespektive Aussenmantels gerichtete Rippen (10) bilden, deren Höhe (h) gegen oben vorzugsweise zunimmt.

## Claims

1. Chimney cowl having a pipe socket, an at least approximately truncated pyramid-shaped inner jacket (2) which is arranged coaxially with respect to the pipe socket (1) and projects upwards beyond it, and an outer jacket (4) arranged coaxially with respect to the inner jacket (2) and spaced therefrom to form an annular chamber (3), the upper outlet opening (5) of the outer jacket (4) being covered by a cover part (14) arranged spaced above it, characterized in that there is arranged in the interior of the upper part of the outer jacket (4) a tubular flow-guiding part (15) extending through the upper outlet opening (5) of the outer jacket (4), projecting upwards beyond the outer jacket (4), arranged coaxially with respect to the longitudinal axis (12) of the cowl and extending along this longitudinal axis (12), the lower inlet opening (16) of this flow-guiding part (15) projecting, as seen in the axial direction of the cowl, beyond the upper outlet opening (6) of the inner jacket (2) in the lateral direction, and the upper outlet opening (17) of this flow-guiding part (15) being spaced from the underside of the cover part (14), and the cross-section of throughflow (D_{A}) of the upper outlet opening (5) of the outer jacket (4) being, as seen in the plane of the upper outlet opening (5) of the outer jacket (4), at least 40% larger than the cross-section of throughflow (Dₛ) of the flow-guiding part (15), located in the same plane.

2. Chimney cowl according to Claim 1, characterized in that the flow-guiding part (15) has a cylindrical shape, the cross-section of the cylindrical part (15′) having at least approximately the same area as the cross-section of the pipe socket (1) and its lower inlet part (15˝) being widened outwards.

3. Chimney cowl according to Claim 1 or 2, characterized in that the upper outlet opening (6) of the inner jacket (2) has at least approximately the same area as the cross-section of the pipe socket (1).

4. Chimney cowl according to one of Claims 1 to 3, characterised in that the underside (7) of the outer jacket (4) is higher up than the underside (8) of the inner jacket (2), and the height (H_{A}) of the outer jacket (4) is greater than the height (H_{I}) of the inner jacket (4).

5. Chimney cowl according to one of Claims 1 to 4, characterized in that the outer jacket (4) has at least approximately the shape of the surface of a truncated pyramid or of a regular prism preferably having eight side faces.

6. Chimney cowl according to one of Claims 1 to 5, characterized in that the inner jacket (2) has at least approximately the shape of the surface of a truncated pyramid having eight side faces.

7. Chimney cowl according to Claims 5 and 6, characterized in that angles of inclination of the side faces of the inner and the outer jackets (2, 4) are at least approximately the same size, the side edges of the inner and of the outer jackets preferably lying along respectively corresponding diametral planes (d).

8. Chimney cowl according to one of Claims 1 to 7, characterized in that the pipe socket (1) is connected to a cover and carrying plate (11) intended for the chimney cap to bear upon and extending in a plane running perpendicular to the longitudinal axis (12) of the cowl, and in that the underside (8) of the inner jacket (2) extends at least approximately down as far as the upper side of the cover and carrying plate (11).

9. Chimney cowl according to Claim 8, characterized in that the pipe socket (1) and the cover and carrying plate (11) comprise metal, preferably a copper alloy, and are connected to one another in a manner which conducts heat well, and in that the pipe socket (1) is provided with a heat insulation (13) on its outside over its length extending above the cover and carrying plate (11).

10. Chimney cowl according to one of Claims 1 to 9, characterized in that the radius of the inner circle of the base surface of the inner and/or outer jacket (2 and 4 respectively) is 1.35 to 1.65 times, preferably 1.45 to 1.55 times, as large as the radius of the inner circle of the cover face of the inner or outer jacket respectively (2, 4).

11. Chimney cowl according to one of Claims 1 to 10, characterized in that the cross-section of throughflow of the upper outlet opening (5) of the outer jacket (4) is 1.5 to 1.8; preferably 1.6 to 1.7, times as large as the smallest cross-section of throughflow of the flow-guiding part (15) or the cross-section of throughflow of the pipe socket (1).

12. Chimney cowl accoridng to one of Claims 1 to 11, characterized in that the internal diameter of the flow-guiding part (15) corresponds to 1.0 to 1.3 times, preferably 1.0 to 1.1 times, the internal diameter of the pipe socket (1).

13. Chimney cowl according to one of Claims 1 to 12, characterized in that the height (Hₛ) of the flow-guiding part (15) corresponds to 0.2 to 0.4 times, preferably 0.25 to 0.29 times, the height (H_{A}) of the outer jacket (4), in that the outlet side (17) of the flow-guiding part (15) projects above the outlet opening (5) of the outer jacket (4) in the axial direction by a distance (a) which corresponds to 0.06 to 0.1 times, preferably 0.07 to 0.09 times, the internal diameter of the pipe socket (1), the cover part (14) is arranged above the outlet opening (5) of the outer jacket (4) in the axial direction by a spacing (b) which corresponds to 0.22 to 0.5 times, preferably 0.35 to 0.42 times, the internal diameter of the pipe socket (1), and the cover part (14), as seen in outline, projects over the outlet opening (5) of the outer jacket (4).

14. Chimney cowl according to one of Claims 1 to 13, characterized in that the spacing (c) between the lower inlet opening (16) of the flow-guiding part (15) and the upper outlet opening (6) of the inner jacket (2) is in a range from 0.25 to 0.5 times, preferably in a range from 0.3 to 0.4 times, the smallest internal diameter of the flow-guiding part (15).

15. Chimney cowl according to one of Claims 1 to 14, characterized in that the inner and/or the outer jacket (2 and 4 respectively) is provided with internal beading (9) running along the corner edges formed between its side faces (4ₛ) and preferably at least 4 mm wide, and which at the same time form ribs (10) directed towards the interior of the inner or outer jacket respectively, the height (h) of these ribs preferably increasing towards the top.

## Revendications

1. Chapeau de cheminée comprenant une tubulure, une enveloppe interne (2) qui est disposée en position coaxiale par rapport à cette dernière, dont la forme rappelle, au moins approximativement celle d'une pyramide tronquée et qui fait saillie vers le haut au-delà de la tubulure (1), ainsi qu'une enveloppe externe (4) disposée en position coaxiale par rapport à cette dernière, qui fait saillie vers le haut au-delà de l'enveloppe interne (2) et qui est écartée de celle-ci en formant une chambre annulaire (3), l'ouverture supérieure d'évacuation (5) de l'enveloppe externe étant recouverte d'un élément de recouvrement (14) disposé en écartement au-dessus de l'ouverture, **caractérisé en ce que,** au sein de la partie supérieure de l'enveloppe externe (4), est disposé un élément de guidage de courant (15) de forme tubulaire, qui passe à travers l'ouverture supérieure d'évacuation (5) de l'enveloppe externe, qui s'étend le long de l'axe longitudinal du chapeau (12) en position coaxiale à ce dernier en faisant saillie vers le haut au-delà de l'enveloppe externe (4), dont l'ouverture inférieure d'entrée (16), vu en direction axiale du chapeau, dépasse latéralement l'ouverture supérieure d'évacuation (6) de l'enveloppe interne (2) et dont l'ouverture supérieure d'évacuation (17) est écartée du côté inférieur de l'élément de recouvrement (14) et dans lequel, vu dans le plan de l'ouverture supérieure d'évacuation (5) de l'enveloppe externe (4), la section transversale d'écoulement (D_{A}) de l'ouverture supérieure d'évacuation (5) de l'enveloppe externe (4) est, au moins, supérieure de 40% à la section transversale d'écoulement (D_{S}) de l'élément de guidage de courant (15) se trouvant dans le même plan.

2. Chapeau de cheminée selon la revendication 1, **caractérisé en ce que** l'élément de guidage de courant (15) présente une forme cylindrique, la section transversale de la partie cylindrique (15′) ayant une surface au moins approximativement égale à celle de la section transversale de la tubulure (1) et sa partie inférieure d'entrée (15˝) étant évasée vers l'extérieur.

3. Chapeau de cheminée selon la revendication 1 ou 2, **caractérisé en ce que** l'ouverture supérieure d'évacuation (6) de l'enveloppe interne (2) a une surface au moins approximativement égale à celle de la section transversale de la tubulure (1).

4. Chapeau de cheminée selon l'une quelconque des revendications 1 à 3, **caractérisé en ce que** l'arête inférieure (7) de l'enveloppe externe (4) est surélevée par rapport à l'arête inférieure (8) de l'enveloppe interne (2) et la hauteur (H_{A}) de l'enveloppe externe (4) est supérieure à la hauteur (H_{I}) de l'enveloppe interne (4).

5. Chapeau de cheminée selon l'une quelconque des revendications 1 à 4, **caractérisé en ce que** l'enveloppe externe (4) présente, au moins approximativement, la forme de la surface latérale d'une pyramide tronquée ou d'un prisme régulier, de préférence à huit faces latérales.

6. Chapeau de cheminée selon l'une quelconque des revendications 1 à 5, **caractérisé en ce que** l'enveloppe interne (2) présente, au moins approximativement, la forme de la face latérale d'une pyramide tronquée à huit faces latérales.

7. Chapeau de cheminée selon les revendications 5 et 6, **caractérisé en ce que** les angles d'inclinaison des faces latérales de l'enveloppe interne et de l'enveloppe externe (2, 4) sont, au moins approximativement, de même grandeur, les arêtes latérales de l'enveloppe interne et de l'enveloppe externe se trouvant, de préférence, dans des plans diamétraux (d) correspondants.

8. Chapeau de cheminée selon l'une quelconque des revendications 1 à 7, **caractérisé en ce que** la tubulure (1) est raccordée à une plaque de recouvrement et de support (11) destinée à venir s'appuyer sur la couronne de la cheminée, la plaque s'étendant dans un plan perpendiculaire à l'axe longitudinal du chapeau (12) et **en ce que** l'arête inférieure (8) de l'enveloppe interne (2) s'étend vers le bas, au moins approximativement, jusqu'à la face supérieure de la plaque de recouvrement et de support (11).

9. Chapeau de cheminée selon la revendication 8, **caractérisé en ce que** la tubulure (1), ainsi que la plaque de recouvrement et de support (11), sont constituées de métal, de préférence, d'un alliage à base de cuivre et sont raccordées l'une à l'autre de façon à bien conduire la chaleur et **en** **ce que** la tubulure (1) est munie, sur sa face externe, d'un isolement thermique (13) sur sa longueur s'étendant au-dessus de la plaque de recouvrement et de support (11).

10. Chapeau de cheminée selon l'une quelconque des revendications 1 à 9, **caractérisé en ce que** le rayon du cercle interne de la surface de base de l'enveloppe interne et/ou de l'enveloppe externe (2, 4, respectivement) est de 1,35 à 1,65 fois, de préférence de 1,45 à 1,55 fois plus grand que le rayon du cercle interne de la surface de recouvrement de l'enveloppe interne et externe, respectivement (2, 4).

11. Chapeau de cheminée selon l'une quelconque des revendications 1 à 10, **caractérisé en ce que** la section transversale d'écoulement de l'ouverture supérieure d'évacuation (5) de l'enveloppe externe (4) est de 1,5 à 1,8 fois, de préférence de 1,6 à 1,7 fois plus grande que la plus petite section transversale d'écoulement de l'élément de guidage de courant (15) ou que la section transversale d'écoulement de la tubulure (1).

12. Chapeau de cheminée selon l'une quelconque des revendications 1 à 11, **caractérisé en ce que** le diamètre interne de l'élément de guidage de courant (15) représente de 1,0 à 1,3 fois, de préférence de 1,0 à 1,1 fois le diamètre interne de la tubulure (1).

13. Chapeau de cheminée selon l'une quelconque des revendications 1 à 12, **caractérisé en ce que** la hauteur (H_{S}) de l'élément de guidage de courant (15) représente de 0,2 à 0,4 fois, de préférence de 0,25 à 0,29 fois la hauteur (H_{A}) de l'enveloppe externe (4), **en ce que** le côté d'évacuation (17) de l'élément de guidage de courant (15) fait saillie au-delà de l'ouverture d'évacuation (5) de l'enveloppe externe (4) en direction axiale, selon une distance (a) qui représente de 0,06 à 0,1 fois, de préférence de 0,07 à 0,09 fois le diamètre interne de la tubulure (1), **en ce que** l'élément de recouvrement (14) est disposé au-dessus de l'ouverture d'évacuation (5) de l'enveloppe externe (4) en direction axiale, selon une distance (b) qui représente de 0,22 à 0,5 fois, de préférence de 0,35 à 0,42 fois le diamètre interne de la tubulure (1) et **en ce que** l'élément de recouvrement (14), vu en projection horizontale, fait saillie au-delà de l'ouverture d'évacuation (5) de l'enveloppe externe (4).

14. Chapeau de cheminée selon l'une quelconque des revendications 1 à 13, **caractérisé en ce que** la distance (c) ménagée entre l'ouverture inférieure d'entrée (16) de l'élément de guidage de courant (15) et l'ouverture supérieure d'évacuation (6) de l'enveloppe interne (2), se situe dans un domaine allant de 0,25 à 0,5 fois, de préférence dans un domaine allant de 0,3 a 0,4 fois le plus petit diamètre interne de l'élément de guidage de courant (15).

15. Chapeau de cheminée selon l'une quelconque des revendications 1 à 14, **caractérisé en ce que** l'enveloppe interne et/ou l'enveloppe externe (2, respectivement, 4) est munie de moulures internes (9) ayant une largeur, de préférence, d'au moins 4 mm, qui s'étendent le long des arêtes angulaires formées entre les surfaces latérales (4_{S}) des enveloppes, qui constituent simultanément des nervures (10) dirigées vers l'intérieur de l'enveloppe interne et de l'enveloppe externe, respectivement, et dont la hauteur (h) augmente, de préférence, vers le haut.
